# EUROPÄISCHE PATENTSCHRIFT

(11) **EP 0 395 840 B1**
(45) Veröffentlichungstag und Bekanntmachung des Hinweises auf die Patenterteilung: **28.10.1992**
(21) Anmeldenummer: 90102261.6
(22) Anmeldetag: 06.02.1990
(51) Int. Cl.: F01N 3/02

(54) **Russfilter zur Reinigung des Abgasstroms einer Brennkraftmaschine**
Exhaust gas purifying soot filter for an internal combustion engine
Filtre à suie pour l'épuration des gaz d'échappement d'un moteur à combustion interne

(30) Priorität: 05.05.1989 DE 3914758
(43) Veröffentlichungstag der Anmeldung: 07.11.1990
(73) Patentinhaber: FILTERWERK MANN & HUMMEL GMBH, D-71631 Ludwigsburg (DE)
(72) Erfinder: Erdmannsdörfer, Hans, D-7140 Ludwigsburg (DE)
(74) Vertreter: Voth, Gerhard, Dipl.-Ing.

(56) Entgegenhaltungen:
- EP-A- 0 244 061
- DE-A- 3 007 642
- DE-A- 3 638 203
- DE-A- 3 800 723
- FR-A- 2 600 907
- US-A- 4 276 066
- US-A- 4 478 618

## Beschreibung

Die Erfindung bezieht sich auf ein Rußfilter zur Reinigung des Abgasstroms einer Brennkraftmaschine nach dem Oberbegriff des Anspruchs 1.

Derartige Rußfilter sind aus der DE-A-30 07 642 bekannt. Eine Möglichkeit zum Reinigen solcher Filter durch Abbrennen des auf den Filterkerzen angesammelten Rußes ist dort nicht angegeben.

Für das Abbrennen des Rußes auf den Filtereinsätzen von Rußfiltern wurden unterschiedliche Verfahren bekannt. Hierzu zählen das Beseitigen des Rußes durch Mikrowellen (DE-A-30 24 539), durch Anordnung einer Zündvorrichtung und Zufuhr von Kraftstoff, wobei das Filter unterteilt sein kann und abwechselnd gereinigt wird (DE-A 37 25 587), durch Aufbringen von Zündhilfsstoffen auf dem abgesetzten Ruß, um dessen Zündtemperatur zu verringern (DE-C-31 11 228) und durch Aufheizen mittels elektrischer Energie (DE-A-37 12 333 und US-A-4 478 618).

Die vorliegende Erfindung befaßt sich mit der zuletzt genannten Art der Abreinigung der Filterkerzen mittels elektrischer Energie und hat sich die Aufgabe gestellt, die Abreinigung durch Einsparen von Energie bei geringem konstruktiven Aufwand zu verbessern.

Zur Lösung der Aufgabe wird erfindungsgemäß vorgeschlagen, daß der lichte Abstand aller benachbarten Filterkerzen voneinander 2 bis 4 % des mittleren Filterkerzenaußendurchmessers beträgt und in jedem aus mindestens drei Filterkerzen gebildeten Hohlraum ein langgestreckter, bei durch Stillstand der Brennkraftmaschine oder durch Abtrennen von Filterkerzengruppen erzeugter Unterbrechung des Abgasstromes einschaltbarer elektrischer Heizkörper angeordnet ist.

Bei einer derartigen Anordnung der Filterkerzen mit verhältnismäßig geringem gegenseitigen Abstand und den in den Hohlräumen angeordneten Heizkörpern ergibt sich eine gute Wärmeisolation durch die den Heizkörper umgebenden Filterkerzen selbst. Ist erst einmal das Abbrennen des abgesetzten Rußes bei Unterbrechung des Abgasstromes durch die elektrischen Heizkörper in deren Nähe in Gang gesetzt, so brennt der Ruß von selbst auch an den übrigen Filterkerzenoberflächen weiter.

Vorteilhaft wird das Abbrennen des abgesetzten Rußes dadurch unterstützt, daß eine Einrichtung zum Zuführen einer geringen Luftmenge in die Zuströmkammer für das Abbrennen des Rußes bei unterbrochenem Abgasstrom vorgesehen ist, die 2 bis 6 %, vorzugsweise 4 % der Vollastabgasmenge beträgt.

Nach einem weiteren Vorschlag ergibt sich ein einfacher Aufbau dadurch, daß die Einrichtung aus einem Gebläse besteht.

Das Abbrennen des Rußes auch an den den Heizkörpern entfernten Stellen wird vorteilhaft dadurch unterstützt, daß das Keramikgarn mit einem das Oxydieren des abgesetzten Rußes fördernden katalytischen Material, beispielsweise mit Kupferoxyd oder Eisenoxyd überzogen ist.

Nachfolgend werden Ausführungsbeispiele der Erfindung anhand der Zeichnung näher erläutert. Es zeigen:
Figur 1 einen Längsschnitt durch ein Rußfilter der Erfindung
Figur 2 einen Schnitt nach Linie 2 - 2 der Figur 1
Figur 3 eine andere Anordnung der Filterkerzen und
Figur 4 eine weitere geänderte Anordnung der Filterkerzen.

Ein Rußfilter 10 hat ein zylindrisches Filtergehäuse 11 mit einem Gehäusemantel 12, mit einem Boden 13 und mit einem Deckel 14. In den Boden 13 mündet ein Zuführstutzen 15 für die Abgase der Brennkraftmaschine ein. Aus dem Deckel 14 mündet ein Abführstutzen 16 aus, durch den die gereinigten Abgase ins Freie gelangen. Eine Querwand 20 unterteilt das Innere des Filtergehäuses 11 in eine Zuströmkammer 21 und eine Reingassammelkammer 22.

An der Querwand 20 festgelegte Filterkerzen 30 bestehen aus hitzebeständigem, zu Hohlzylindern spulenartig aufgewickeltem Keramikgarn, dessen Oberfläche aufgerauht ist. Die Filterkerzen 30 sind so zu Gruppen zusammengefaßt, daß jeweils drei (Figur 2) oder vier (Figur 3) oder fünf (Figur 4) mit ihren Achsen auf einem Kreisring 31, 32, 33 zu liegen kommen. Im übrigen sind die Filterkerzen 30 jeweils parallelachsig zueinander angeordnet und an der einen Stirnseite, mit der sie in die Zuströmkammer 21 hineinragen, durch Endscheiben 34 geschlossen. An der gegenüberliegenden, an der Querwand 20 festgelegten Stirnseite weisen die Filterkerzen 30 Reingasausströmöffnungen 35 auf, die in die Reingassammelkammer 22 einmünden.

Die Filterkerzen 30 sind so zueinander angeordnet, daß der lichte Abstand A aller benachbarten Filterkerzen voneinander 3% des mittleren Filterkerzenaußendurchmessers D beträgt.

Bei dem Ausführungsbeispiel der Figuren 1 und 2 ist in jedem aus drei Filterkerzen 30 gebildeten Hohlraum 36 ein langgestreckter elektrischer Heizkörper 37 angeordnet. An dem dem Zuführstutzen 15 zugewandten Ende sind die Heizkörper 37 an einem Gitter 39 festgelegt und an dem dem Abführstutzen 16 zugewandten Ende an der Querwand 20 befestigt. Eine elektrische Leitung 40 führt zu einem nicht dargestellten Steuergerät.

Bei dem Ausführungsbeispiel der Figur 3 wird der Hohlraum 42 durch vier Filterkerzen und bei dem Ausführungsbeispiel der Figur 4 der Hohlraum 43 durch fünf Filterkerzen gebildet. Wie bei dem Ausführungsbeispiel der Figuren 1 und 2 beträgt der Abstand der benachbarten Filterkerzen 30 voneinander 3% des mittleren Filterkerzenaußendurchmessers. In den Hohlräumen 42, 43 ist ebenfalls ein langgestreckter elektrischer Heizkörper 37 angeordnet.

Wie aus der Figur 1 ersichtlich, ist eine aus einem Gebläse bestehende Einrichtung 50 vorgesehen, die über einen Zuströmkanal 51 kommunizierende Verbindung mit der Zuströmkammer 21 hat. In dem Zuströmkanal 51 ist eine Absperrklappe 52 angeordnet, um den Zuströmkanal öffnen oder schließen zu können. Das Gebläse ist so ausgelegt, daß es bei geöffneter Absperrklappe 52 eine Luftmenge zuführen kann, die 4% der Vollastabgasmenge der Brennkraftmaschine beträgt.

Um das Oxydieren des abgesetzten Rußes zu fördern, ist das Keramikgarn mit Kupferoxyd überzogen.

Beim Betrieb der Brennkraftmaschine strömen die Abgase durch den Zuführstutzen 15 in die Zuströmkammer 21 des Rußfilters 10, durchqueren die Filterkerzen radial von außen nach innen und verlassen das Rußfilter 10 nach Durchströmen der Reingasausströmöffnungen 35 und der Reingassammelkammer 22 durch den Abführstutzen 16. Die Absperrklappe 52 ist geschlossen. Beim Durchqueren der Filterkerzen 30 setzen sich auf deren Oberfläche Rußpartikel ab. Hat die abgesetzte Rußschicht eine vorgegebene Dicke erreicht und ist dadurch der Durchflußwiderstand auf einen vorgegebenen Wert angewachsen, so wird durch ein geeignetes Steuergerät Strom durch die elektrische Leitung 40 den Heizkörpern 37 bei Stillstand der Brennkraftmaschine zugeführt. Die Heizkörper 37 erwärmen sich und über die sie umgebende Luft auch die Rußfilterschicht auf den Filterkerzen 30, die vom vorausgegangenen Betrieb der Brennkraftmaschine bereits aufgeheizt sind. Schließlich beginnt die Rußschicht von ihren den Heizkörpern 37 am nächsten gelegenen Stellen aus abzubrennen. Um diesen Vorgang zu unterstützen, wird mit den Heizkörpern 37 die Gebläseeinrichtung 50 eingeschaltet, die 4% der Vollastabgasmenge der Brennkraftmaschine bei geöffneter Absperrklappe 52 als Luft über die Zuströmkammer 21 durch die Filterkerzen 30 befördert.

Anstelle die Brennkraftmaschine stillzusetzen, kann auch vorgesehen sein, Filterkerzengruppen über entsprechend angeordnete Absperrklappen abzutrennen. So können beispielsweise zwei der in den Figuren 1 und 2 dargestellten Rußfilter 10 vorgesehen sein, von denen jeweils einer zum Abbrennen des abgesetzten Rußes über eine Ventileinrichtung von dem Abgasstrom der Brennkraftmaschine abgetrennt wird.

### Bezugszeichenliste

10 Rußfilter
11 Filtergehäuse
12 Gehäusemantel
13 Boden
14 Deckel
15 Zuführstutzen
16 Abführstutzen
20 Querwand
21 Zuströmkammer
22 Reingassammelkammer
30 Filterkerze
31 Kreisring
32 Kreisring
33 Kreisring
34 Endscheibe
35 Reingasausströmöffnung
36 Hohlraum
37 Heizkörper
39 Gitter
40 Elektrische Leitung
42 Hohlraum
43 Hohlraum
50 Gebläse-Einrichtung
51 Zuströmkanal
52 Absperrklappe

## Patentansprüche

1. Rußfilter zur Reinigung des Abgasstroms einer Brennkraftmaschine mit Gruppen aus drei bis fünf auf einem Ring parallelachsig zueinander angeordneten, an der einen Stirnseite geschlossenen und an der anderen Stirnseite mit einer Reingasausströmöffnung versehenen, im Betrieb radial von außen nach innen durchströmten Filterkerzen aus hitzebeständigem, zu Hohlzylindern spulenartig aufgewickeltem Keramikgarn und mit einem Filtergehäuse, das an den geschlossenen Stirnseiten der Filterkerzen mindestens eine Zuströmkammer und an den anderen Stirnseiten mindestens eine Reingassammelkammer aufweist, in die die Reingasausströmöffnungen einmünden, dadurch gekennzeichnet, daß der lichte Abstand (A) aller benachbarten Filterkerzen (30) voneinander 2 bis 4 % des mittleren Filterkerzenaußendurchmessers (D) beträgt und in jedem aus mindestens drei Filterkerzen (30) gebildeten Hohlraum (36; 42; 43) ein langgestreckter, bei durch Stillstand der Brennkraftmaschine oder durch Abtrennen von Filterkerzengruppen erzeugter Unterbrechung des Abgasstromes einschaltbarer elektrischer Heizkörper (37) angeordnet ist.

2. Rußfilter nach Anspruch 1, dadurch gekennzeichnet, daß eine Einrichtung (50) zum Zuführen einer geringen Luftmenge in die Zuströmkammer (21) für das Abbrennen des Rußes bei unterbrochenem Abgasstrom vorgesehen ist, die 2 bis 6 %, vorzugsweise 4 % der Vollastabgasmenge beträgt.

3. Rußfilter nach Anspruch 2, dadurch gekennzeichnet, daß die Einrichtung (50) aus einem Gebläse besteht.

4. Rußfilter nach einem der Ansprüche 1 bis 3, dadurch gekennzeichnet, daß das Keramikgarn mit einem das Oxydieren des abgesetzten Rußes fördernden katalytischen Material, beispielsweise mit Kupferoxyd oder Eisenoxyd überzogen ist.

## Claims

1. Filter for the removal of soot for the purification of the flow of exhaust gases from an internal combustion engine, including groups of three to five filter cartridges, which are disposed in a circle in paraxial disposition relative to one another and are closed at one end face, said cartridges being provided with a purified gas outlet aperture at the other end face and, during operation, are traversed by the flow radially inwardly from externally, and said cartridges are formed from heat-resistant ceramic yarn, which is helically wound to form hollow cylinders, and including a filter housing which has at least one feed chamber at the closed end faces of the filter cartridges and at least one purified gas collecting chamber at the other end faces, the purified gas outlet apertures discharging into said chamber, characterised in that the clearance (A) between all of the adjacent filter cartridges (30) amounts to 2 to 4 % of the average external diameter (D) of the filter cartridges, and an elongate electrical heating body (37), which is adapted to be switched-on as a result of the internal combustion engine being shut-down or as a result of the flow of exhaust gases being interrupted by separation of filter cartridge groups, is disposed in each space (36; 42; 43) formed by at least three filter cartridges (30).

2. Filter according to claim 1, characterised in that an arrangement (50) is provided in order to supply a small quantity of air into the feed chamber (21) for the combustion of the soot if the flow of exhaust gases is interrupted, such a quantity amounting to 2 to 6 %, preferably 4 %, of the full-load quantity of exhaust gas.

3. Filter according to claim 2, characterised in that the arrangement (50) is a fan.

4. Filter according to one of claims 1 to 3, characterised in that the ceramic yarn is coated with a catalytic material, for example copper oxide or iron oxide, which promotes the oxidation of the deposited soot.

## Revendications

1.- Filtre à suie pour l'épuration des gaz d'échappement d'un moteur à combustion interne avec des groupes de trois à cinq filtres disposés avec leurs axes parallèles les uns aux autres sur un cercle, fermés à l'une de leurs faces frontales et pourvus sur l'autre face frontale d'un orifice de sortie des gaz épurés, filtres en forme de bougie parcourus, en fonctionnement, radialement de l'extérieur vers l'intérieur en tissu de fibres céramiques résistant à la chaleur, enroulées à la manière de bobines pour former des cylindres creux et avec un boîtier de filtre, qui présente sur les faces frontales fermées, des filtres en forme de bougie au moins une chambre d'admission et sur les autres faces frontales au moins une chambre collectrice des gaz épurés, dans laquelle débouchent les orifices d'évacuation des gaz épurés, filtre à suie caractérisé en ce que l'intervalle libre (A) entre tous les filtres voisins en forme de bougie (30) les uns par rapport aux autres, représente 2 à 4 % du diamètre (D) moyen extérieur des filtres en forme de bougie et en ce que dans chaque espace creux (36) formé à partir d'au moins trois filtres (30) en forme de bougie, on dispose un corps de chauffage (37) électrique pouvant être mis en marche par l'arrêt du moteur à combustion interne ou par l'interruption de l'écoulement des gaz d'échappement produite par la séparation de groupes de filtres en forme de bougie.

2.- Filtre à suie selon la revendication 1, caractérisé en ce qu'un dispositif (50) est prévu pour l'alimentation d'une petite quantité d'air dans la chambre d'admission (21) pour le brûlage de la suie dans le cas où l'écoulement des gaz d'échappement est interrompu, quantité qui représente 2 à 6 %, de préférence 4 %, de la quantité des gaz d'échappement à pleine charge.

3.- Filtre à suie selon la revendication 3, caractérisé en ce que le dispositif (50) consiste en une soufflerie.

4.- Filtre à suie selon les revendications 1 à 3, caractérisé en ce que le tissu de fibres céramiques est revêtu d'une matière catalytique facilitant l'oxydation de la suie déposée, par exemple avec de l'oxyde de cuivre ou de l'oxyde de fer.
